# FASCICULE DE BREVET EUROPEEN

(11) **EP 2 844 462 B1**
(45) Date de publication et mention de la délivrance du brevet: **01.06.2016**
(21) Numéro de dépôt: 13719385.0
(22) Date de dépôt: 17.04.2013
(51) Int. Cl.: B31F 1/07, B41J 3/38, B31B 1/88

(54) **PROCEDE DE REGLAGE DE L'INTERVALLE RADIAL ENTRE DEUX OUTILS, DISPOSITIF DE GAUFRAGE ET PLIEUSE-COLLEUSE AINSI EQUIPEE**
REGULIERVERFAHREN DES RADIALABSTANDS ZWISCHEN ZWEI WERKZEUGEN, PRÄGEDRUCKVORRICHTUNG UND DAMIT AUSGERÜSTETE BIEGE-KLEBE-PRESSE
METHOD FOR ADJUSTING THE RADIAL CLEARANCE BETWEEN TWO TOOLS, EMBOSSING DEVICE AND FOLDER-GLUER EQUIPPED THEREWITH

(30) Priorité: 02.05.2012 EP 12003134
(43) Date de publication de la demande: 11.03.2015
(73) Titulaire: BOBST MEX SA, 1031 Mex (CH)
(72) Inventeur: CARRON, Christophe, CH-1084 Carrouge (CH); STEINER, Christophe, CH-1023 Crissier (CH); VALTERIO, Roberto, CH-1867 Ollon (CH); NGOY-MUVUMBU, Dieudonné, CH-1020 Renens (CH)
(74) Mandataire: Ehnle, Marcus
(86) Numéro de dépôt international: PCT/EP2013/001130
(87) Numéro de publication internationale: WO 2013/164066

(56) Documents cités:
- EP-A1- 1 932 657
- WO-A1-2008/043497

## Description

La présente invention concerne un procédé de réglage de l'intervalle radial existant entre deux outils cylindriques rotatifs appartenant à un dispositif de gaufrage. L'invention se rapporte également à un dispositif de gaufrage possédant deux outils cylindriques rotatifs, dont l'intervalle radial est réglable. L'invention concerne une plieuse-colleuse équipée d'un dispositif de gaufrage à deux outils cylindriques rotatifs.

Dans l'industrie de l'emballage, la fabrication des boîtes s'effectue en ligne, en pliant et en collant des découpes de carton au moyen de machines appelées plieuses-colleuses. Une plieuse-colleuse comprend une suite de modules et de stations, comprenant chacun des agencements fonctionnels. Le nombre de modules varie en fonction de la complexité des opérations de fabrication que nécessite le type de boîte choisi.

La plieuse-colleuse est équipée avec un margeur alimentant la machine découpe par découpe à partir d'une pile, un module d'alignement, un casseur précassant les plis non longitudinaux, des plieurs à crochets qui plient les pattes avants puis les pattes arrières de la découpe, une station d'encollage, un plieur pour le pliage des plis longitudinaux de la découpe, un presseur qui comprime l'ensemble des plis et dépose les boîtes en nappe, et un module de réception qui reçoit les boîtes tout en les maintenant pressées pour permettre à la colle de sécher.

Le convoyage des découpes d'une station à une autre selon une trajectoire sensiblement plane et horizontale se fait à l'aide de transporteurs à courroies qui, par friction, saisissent les découpes entre un transporteur inférieur et un transporteur supérieur. Le transporteur inférieur est muni de courroies inférieures et le transporteur supérieur est muni, soit de courroies supérieures, soit de galets d'appui supérieurs.

Pour respecter certaines réglementations en matière d'information à destination des personnes malvoyantes ou aveugles, il est devenu nécessaire d'imprimer des messages en caractères braille sur certaines boîtes d'emballage, en particulier sur les boîtes de médicaments. Les caractères braille sont gaufrés sur une surface de la boîte pour faire apparaître des points en relief ou protubérances permettant une lecture tactile des messages.

Le gaufrage des caractères braille se fait grâce à un dispositif monté dans un module de gaufrage, ce dernier étant installé dans la plieuse-colleuse. Le dispositif comprend deux outils de gaufrage rotatifs, un outil de gaufrage mâle coopérant avec un outil de gaufrage femelle, montés de part et d'autre du plan défini par le défilement des découpes selon leur trajectoire.

La facilité et la rapidité avec laquelle une personne malvoyante ou aveugle lit le message gaufré dépend de la taille, de la forme et de la régularité des caractères braille se trouvant à la surface de la boîte. Les caractères braille doivent être gaufrés sans bavures et posséder une hauteur déterminée. La qualité de la boîte obtenue ainsi dépend également de la qualité du gaufrage des caractères braille.

### Etat de la technique

Le document US-2012'053'034 décrit un module avec un dispositif de gaufrage de caractères braille dans une plieuse-colleuse comprenant deux structures. Une structure supérieure transversale porte des cassettes dotées d'un outil de gaufrage supérieur et une structure inférieure transversale porte des cassettes dotées d'un outil de gaufrage inférieur. La structure inférieure est maintenue au bâti avant et arrière du module. La structure supérieure pivote par rapport à la structure inférieure grâce à un axe de pivotement transversal situé du côté amont.

La hauteur du gaufrage est réglable. La distance entre les deux outils est tout d'abord réglée par deux vérins avant et arrière. Les vérins sont solidarisés à la structure inférieure et tirent la structure supérieure en la faisant pivoter en direction de la structure inférieure.

Un mécanisme de réglage fin de la hauteur du gaufrage sont également prévus. Une butée supérieure solidaire de la structure supérieure vient contre une butée inférieure solidaire de la structure inférieure. La butée inférieure est fixe et la butée supérieure est réglable sur une distance souhaitée. La butée supérieure s'appuie sur la butée inférieure et repousse la structure supérieure en la faisant pivoter en direction opposée de la structure inférieure.

Cependant, un tel réglage n'est pas précis. D'une part, les vérins viennent tirer sur un bord avant et arrière de la structure supérieure, ce qui engendre des déformations. D'autre part, le mécanisme de réglage fin est monté sur la structure supérieure qui est mobile en pivotement. Le système de réglage fin agit en compression, butée supérieure contre butée inférieure. Tous les efforts sont donc repris par la structure supérieure, ce qui entraîne des contraintes mécaniques dans l'axe de pivotement transversal. En raison de l'élancement traversant de la structure supérieure, de l'empilage des divers champs de tolérance et des jeux dans le mécanisme de commande du réglage fin, il n'est pas possible d'obtenir le même réglage entre le côté avant et le côté arrière de la structure supérieure. Enfin, le réglage obtenu est très variable tout au long de la structure supérieure transversale entre le côté avant et le côté arrière de la structure supérieure.

Le document EP-1'932'657 présente un dispositif de gaufrage de caractères braille dans une plieuse-colleuse. Le dispositif comprend deux outils cylindriques rotatifs de gaufrage. Les découpes défilent dans la plieuse-colleuse et sont gaufrées en passant entre les deux outils. Le dispositif comprend une armature, une première structure, montée mobile en translation par rapport à l'armature, et équipée avec le premier outil cylindrique rotatif, et une deuxième structure, montée fixe sur l'armature, et équipée avec le deuxième outil cylindrique.

Pour régler la hauteur des caractères braille, des moyens de poussée sont prévus et viennent exercer une poussée sur la structure mobile. Des moyens de réglage fin sont prévus et comprennent deux cales biseautées disposées horizontalement et coopérant entre-elles par leur face inclinée respective. Une vis à mollette entraîne l'une des cales en translation le long de son axe. La face inclinée de l'une des cales glisse sous la face inclinée de l'autre des cales, provoquant le déplacement vertical de cette dernière.

Cependant, en raison de la position longitudinale des cales, de la vis et de la molette, il est difficile de perfectionner les moyens de réglage fin. En effet, le rajout de pièces va encombrer latéralement l'espace dans lequel défilent les découpes de carton. Le rajout de pièces ne permet plus le passage de découpes de grandes dimensions. Le rajout de pièces va limiter la position des caractères braille sur la découpe, ceux-ci ne pouvant alors plus être gaufrés au centre de la découpe.

### Exposé de l'invention

Un objectif principal de la présente invention consiste à mettre en oeuvre un procédé pour régler un intervalle radial entre deux outils cylindriques rotatifs de gaufrage dans un dispositif de gaufrage. Un deuxième objectif est de réaliser un dispositif de gaufrage avec deux outils cylindriques rotatifs muni de moyens de réglage de l'intervalle radial entre les deux outils. Un troisième objectif est de régler un intervalle radial entre deux outils cylindriques rotatifs pour l'adapter en fonction de l'épaisseur du support devant être gaufré. Un quatrième objectif est celui de prévoir des moyens pour régler de manière précise la profondeur de gaufrage dans le support. Un cinquième objectif est de résoudre les problèmes techniques mentionnés pour le document de l'état de la technique. Un autre objectif encore est celui de réaliser une plieuse-colleuse équipée avec un module de gaufrage dans lequel est installé au moins un dispositif de gaufrage, plus particulièrement destiné au gaufrage de caractères braille.

L'invention se rapporte à un procédé pour régler un intervalle radial entre deux outils cylindriques rotatifs de gaufrage, dans un dispositif de gaufrage, du type comprenant une armature, une première structure, montée mobile en translation par rapport à l'armature, et équipée avec un premier outil cylindrique rotatif de gaufrage, et une deuxième structure, montée fixe sur l'armature, et équipée avec un deuxième outil cylindrique rotatif de gaufrage.

Conformément à un premier aspect de la présente invention, le procédé comprend les étapes consistant à:
- à pousser sur la première structure montée mobile pour la rapprocher de la deuxième structure montée fixe, en s'appuyant sur l'armature, de façon à ajuster un intervalle radial entre le premier outil cylindrique rotatif de gaufrage et le deuxième outil cylindrique rotatif de gaufrage, et
- à tirer sur la première structure montée mobile pour l'écarter de la deuxième structure montée fixe, en s'appuyant sur l'armature, de façon à régler finement l'intervalle radial entre le premier outil cylindrique rotatif de gaufrage et le deuxième outil cylindrique rotatif de gaufrage.

Autrement dit, la première étape revient à mettre le premier outil en précontrainte avec le deuxième outil, en poussant la première structure, qui est mobile, portant le premier outil, contre la deuxième structure, qui est fixe, portant le deuxième outil. Cette première étape de réglage permet d'ajuster l'écartement, et plus précisément l'intervalle radial, entre les deux outils, principalement en fonction de l'épaisseur du support devant être gaufré défilant entre les deux outils.

La deuxième étape revient à régler finement et précisément la position du premier outil par rapport au deuxième outil, en tirant la première structure, qui est mobile, portant le premier outil, de façon à l'éloigner de la deuxième structure, qui est fixe, portant le deuxième outil. Cette traction se fait à l'opposé de la précontrainte exercée dans la première étape. Cette deuxième étape de réglage permet d'ajuster l'intervalle entre les deux outils, principalement en fonction de la profondeur du gaufrage souhaité sur le support.

Dans un autre aspect de l'invention, un dispositif de gaufrage avec deux outils cylindriques rotatifs de gaufrage, comprend:
- une armature,
- une première structure, montée mobile en translation par rapport à l'armature, et équipée avec un premier outil cylindrique rotatif de gaufrage,
- une deuxième structure, montée fixe sur l'armature, et équipée avec un deuxième outil cylindrique rotatif de gaufrage,
- un organe de poussée, porté par l'armature et apte à pousser la première structure montée mobile en direction de la deuxième structure montée fixe, pour ajuster un intervalle radial entre le premier outil cylindrique rotatif de gaufrage et le deuxième outil cylindrique rotatif de gaufrage, et
- des moyens de réglage de l'intervalle radial entre le premier outil cylindrique rotatif de gaufrage et le deuxième outil cylindrique rotatif de gaufrage.

Le dispositif est caractérisé en ce que les moyens de réglage comprennent un organe de tirage, porté par l'armature et apte à effectuer une traction sur la première structure montée mobile pour l'écarter de la deuxième structure montée fixe, de façon à régler finement l'intervalle radial entre le premier outil cylindrique rotatif de gaufrage et le deuxième outil cylindrique rotatif de gaufrage.

Selon un autre aspect encore de l'invention, une plieuse-colleuse est caractérisée en ce qu'elle est équipée avec au moins un dispositif de gaufrage des découpes, présentant une ou plusieurs caractéristiques techniques décrites ci-dessous et revendiquées.

### Brève description des dessins

L'invention sera bien comprise et ses divers avantages et différentes caractéristiques ressortiront mieux lors de la description suivante, de l'exemple non limitatif de réalisation, en référence aux dessins schématiques annexés, dans lesquels:
- la Figure 1 représente une vue latérale synoptique d'une plieuse-colleuse, équipée avec un module de gaufrage et d'un dispositif de gaufrage;
- la Figure 2 représente une vue en perspective arrière d'un dispositif de gaufrage de caractères braille selon l'invention; et
- la Figure 3 représente une vue en coupe transversale partielle du dispositif de la Figure 2.

### Exposé détaillé de modes de réalisation préférés

Comme l'illustre la Figure 1, une plieuse-colleuse 1 est dotée d'une structure modulaire. L'avant est défini par rapport à la face avant de la machine, du côté du podium de pilotage de la machine, connu sous la dénomination de « côté conducteur ». L'arrière est défini par rapport à la face arrière de la machine du côté opposé au podium de pilotage de la machine, connu sous la dénomination de « côté opposé conducteur ». Les positions amont et aval sont définies par rapport à la direction longitudinale et au sens de défilement des découpes (Flèche F en Figure 1) de l'entrée de la plieuse-colleuse 1 jusqu'à la sortie de la plieuse-colleuse 1.

La plieuse-colleuse 1 est équipée successivement de l'amont vers l'aval avec un margeur 2, un module d'alignement 3, un dispositif de contrôle qualité en ligne 4, un module de gaufrage de caractères braille 6, un module de précassage 7, un module d'encollage 8, un module de pliage 9, un module de transfert 11 et un module de réception 12.

Le module de gaufrage 6 comprend un bâti 13 et un dispositif de gaufrage de caractères braille 14 (voir le document EP-1'932'657). Le module de gaufrage 6 peut comporter deux dispositifs de gaufrage, disposés du côté avant et arrière du bâti 13 du module 6. Le module de gaufrage 6 comprend également deux transporteurs (non représentés).

Le dispositif de gaufrage 14 comprend notamment un premier outil de gaufrage rotatif supérieur mâle 16 et un deuxième outil de gaufrage rotatif inférieur femelle 17, les deux outils 16 et 17 étant montés en rotation et coopérant entre-eux. L'outil mâle 16 est constitué par un cylindre 18 dont la surface périphérique est une plaque métallique munie de picots et enroulée sur le cylindre 18. Lors du gaufrage, les picots pénètrent dans l'épaisseur du carton pour former les caractères braille. L'outil femelle 17 est constitué par un cylindre dont la surface périphérique est munie de creux. Les découpes défilent entre les deux outils 16 et 17.

Ce dispositif de gaufrage 14 est maintenu par le bâti 13. Lorsque le dispositif de gaufrage 14 est situé du côté avant, les outils 16 et 17 sont orientés en porte-à-faux vers l'arrière (présenté dans la description ci-dessous). Lorsque le dispositif de gaufrage 14 est situé du côté arrière, les outils 16 et 17 sont orientés en porte-à-faux vers l'avant.

Le dispositif de gaufrage 14 comprend une armature avec une plaque sensiblement verticale 19, solidarisée à une base sensiblement horizontale 21. Le dispositif 14 peut être déplacé transversalement, de façon à pouvoir être éloigné ou rapproché du ou des transporteurs. Le dispositif 14 est mécaniquement connecté à des moyens de maintien et à des moyens de translation transversale (non représentés), par l'intermédiaire de la base d'armature 21. Les moyens de maintien sont de type rails, situés sur le bâti 13. Les moyens de translation sont de type arbre transversaux et moteur d'entraînement, situés dans le bâti 13.

Le dispositif de gaufrage 14 comprend une structure inférieure fixe sous la forme d'un flanc inférieur 22. Le flanc inférieur 22 est fixé à l'arrière de la plaque d'armature 19, parallèle à cette dernière, et perpendiculaire à la base d'armature 21, tout en étant maintenu écarté par des cales 23.

Le dispositif 14 comprend une structure supérieure mobile, comprenant tout d'abord un flanc supérieur 24. Le flanc supérieur 24 est maintenu à l'arrière de la plaque d'armature 19, parallèle à cette dernière, et dans le prolongement du flanc inférieur 22.

L'outil supérieur 16 est monté à l'extrémité libre arrière d'un arbre porte-outil supérieur 26. L'outil inférieur 17 est monté à l'extrémité libre arrière d'un arbre porte-outil inférieur (non visible dans les Figures). Les deux arbres inférieur et supérieur 26 sont parallèles entre eux et montés en porte-à-faux.

La structure mobile comprend un carter support supérieur 27 qui maintient et protège l'arbre supérieur 26. Le carter supérieur 27 est fixé à l'arrière du flanc supérieur 24. La structure fixe comprend un carter support inférieur 28 qui maintient et protège l'arbre inférieur. Le carter inférieur 28 est fixé à l'arrière du flanc inférieur 22. Les deux carters 27 et 28 ont chacun une forme générale de cône tronqué creux. Pour limiter la flexion des arbres, les deux carters 27 et 28 reçoivent chacun un roulement pour maintenir les arbres au plus près de leur extrémité libre.

L'arbre supérieur 26 est attaché à l'axe de rotation d'un moteur d'entraînement synchrone supérieur 29, côté avant à l'opposé de l'outil supérieur 16. Le moteur supérieur 29 est fixé à l'avant du flanc supérieur 24. Dans cet exemple de réalisation, l'outil supérieur 16, l'arbre supérieur 26, le moteur supérieur 29 font partie de la structure mobile.

L'arbre inférieur est attaché à l'axe de rotation d'un moteur d'entraînement synchrone inférieur 31 à l'opposé de l'outil inférieur 17. Le moteur inférieur 31 est fixé à l'avant du flanc inférieur 22. L'outil inférieur 17, l'arbre inférieur, le moteur inférieur 31 font partie de la structure fixe.

Pour lancer un travail de gaufrage de caractères braille, les outils 16 et 17 sont correctement positionnés l'un par rapport à l'autre, sur leur arbre respectif. A cet effet, des moyens de calage axial sont prévus pour déplacer axialement l'outil inférieur 17 avec son arbre et son moteur 31. Des moyens de calage angulaire sont également prévus et ils corrigent toute dérive de la position angulaire des outils 16 et 17 en cours de production.

Pour assurer le réglage de l'écartement entre les deux outils 16 et 17, la structure mobile 16, 24, 26, 27 et 29 se déplace verticalement du haut vers le bas et réciproquement. Pour ce faire, deux coulisses latérales verticales 32 sont prévues à l'arrière et de chaque côté, amont et aval, de la plaque d'armature 19. Le flanc supérieur 24 comprend deux coulisseaux latéraux 33 qui sont prévus pour maintenir le flanc supérieur 24, l'outil supérieur 16, l'arbre supérieur 26, le carter supérieur 27 et le moteur supérieur 29. Et les deux coulisseaux latéraux 33 sont prévus pour coulisser sur les deux coulisses 32.

Le dispositif de gaufrage 14 comprend un organe de poussée 34, porté par l'armature 19 et 21 pour effectuer un premier ajustement de l'intervalle radial entre l'outil supérieur 16 et l'outil inférieur 17. L'organe de poussée 34 est apte à pousser (Flèche T en Figure 3) verticalement la structure mobile 16, 24, 26, 27 et 29 en direction de la structure fixe 17, 22, 28 et 31. La force de poussée T s'exerce selon une direction diamétrale faisant rapprocher l'outil supérieur 16 de l'outil inférieur 17. L'organe de poussée 34 est maintenu par une console 36 se déployant à l'avant de la plaque d'armature 19.

L'organe de poussée 34 est par exemple sous la forme d'un vérin pneumatique. La base de l'extrémité libre de la tige 37 du vérin 34 vient appuyer contre une surface supérieure d'une patte 38 du flanc supérieur 24 se déployant vers l'avant. La structure mobile avec flanc supérieur 24, outil supérieur 16, arbre supérieur 26, carter supérieur 27 et moteur supérieur 29 est poussée vers le bas T en direction de la structure fixe avec flanc inférieur 22, outil inférieur 17, arbre inférieur, carter inférieur 28 et moteur inférieur 31.

Le dispositif de gaufrage 14 comprend une butée réglable sous la forme d'une barrette 39 attachée à la console 36 et à la patte 38 du flanc supérieur 24. La butée 39 délimite une course maximale de l'organe de poussée 34 et un intervalle radial minimal entre les deux outils 16 et 17.

Conformément à l'invention, le dispositif de gaufrage 14 comprend des moyens de réglage fin de l'intervalle radial existant entre l'outil supérieur 16 et l'outil inférieur 17. Pour ce faire, un organe de tirage 40 est prévu. L'organe de tirage 40 vient tirer (Flèche P en Figure 3) verticalement la structure mobile 16, 24, 26, 27 et 29 vers le haut pour l'écarter de la structure fixe 17, 22, 28 et 31. La force de tirage P s'exerce selon une direction diamétrale, faisant écarter l'outil supérieur 16 de l'outil inférieur 17.

Très préférentiellement, l'organe de tirage 40 comprend une tige filetée 41. La tige 41 est maintenue en translation, tout en pouvant tourner, par l'armature 19 et 21. Plus précisément, la tige 41 est maintenue en translation, tout en pouvant tourner, par une pièce formant palier 42, solidarisée à l'arrière de la plaque d'armature 19. La pièce formant palier 42 reprend les forces de tractions exercées sur la tige 41.

L'organe de tirage 40 comprend un moteur électrique d'entrainement 44. Une extrémité supérieure de la tige 41 est fixée à l'arbre de rotation 43 orienté verticalement vers le bas du moteur électrique d'entrainement 44. Le moteur 44 entraîne la tige 41 en rotation, ce qui fait monter ou descendre cette-dernière. Le moteur 44 est fixé lui-même à l'arrière de la plaque d'armature 19 sur la pièce formant palier 42 via une patte de fixation 46.

Pour effectuer la traction P, l'organe de tirage 40 comprend favorablement une première partie formant, ou analogue à, un crochet, prévu dans ce cas à l'extrémité de la tige 41. Cette première partie formant crochet vient en prise avec une deuxième partie formant crochet complémentaire présente sur la structure mobile 16, 24, 26, 27 et 29.

De manière préférentielle, la deuxième partie formant crochet est un arceau 47, traversé la tige 41, et solidarisé à la première structure mobile 16, 24, 26, 27 et 29. L'arceau 47 est solidarisé sur une face supérieure du flanc supérieur 24, côté arrière par rapport à la plaque d'armature 19.

De manière favorable, la première partie formant crochet est un renflement, par exemple un écrou 48, rapporté et fixé à l'extrémité de l'organe de tirage 40. L'écrou 48 est vissé à l'extrémité de la tige 41. L'écrou 48 vient se loger dans une cavité 49 ménagée dans l'arceau 47. La première partie formant crochet, i.e. l'écrou 48, présente une forme convexe mâle venant se loger dans et coopérer avec la deuxième partie formant crochet, i.e. l'arceau 47, présentant une forme concave femelle complémentaire. Par l'adaptation de l'écrou 48 venant en butée contre les parois de la cavité 49 de l'arceau 47, la structure mobile 16, 24, 26, 27 et 29 vient s'autocentrer par rapport à la structure fixe 17, 22, 28 et 31.

La première partie formant crochet, i.e. l'écrou 48, possède avantageusement une position réglable en se vissant et en se dévissant à l'extrémité de l'organe de tirage, i.e. la tige 41.

L'ensemble flanc supérieur 24, outil supérieur 16, arbre supérieur 26, carter supérieur 27 et moteur supérieur 29 est tiré vers le haut P en direction de l'ensemble flanc inférieur 22, outil inférieur 17, arbre inférieur, carter inférieur 28 et moteur inférieur 31.

Le dispositif de gaufrage 14 est utilisable pour gaufrer des caractères braille sur des découpes de carton dans la plieuse-colleuse 1. Un premier travail de l'opérateur consiste à choisir les outils 16 et 17 en fonction du message à imprimer sur les découpes défilant dans la plieuse-colleuse 1. Ensuite les outils 16 et 17 sont montés sur leur arbre respectif, et positionnés angulairement et axialement.

Le dispositif 14 permet la mise en oeuvre d'un procédé de réglage de l'intervalle radial entre les deux outils cylindriques rotatifs de gaufrage 16 et 17. L'opérateur va ainsi tout d'abord s'occuper de l'ajustement des deux outils 16 et 17 en fonction de l'épaisseur des découpes de carton défilant dans la plieuse-colleuse 1. Ainsi dans une première étape, la première structure mobile 16, 24, 26, 27 et 29 est poussée T en s'appuyant sur l'armature 19 et 21, pour être rapprochée de la deuxième structure fixe 17, 22, 28 et 31, de façon à ce que l'intervalle radial entre le premier outil supérieur 16 et le deuxième outil inférieur 17 soit ajusté.

Puis l'opérateur va régler avec précision la profondeur de pénétration des picots de l'outil supérieur 16 dans les découpes de carton défilant dans la plieuse-colleuse 1. Ainsi dans une deuxième étape, la première structure mobile 16, 24, 26, 27 et 29 est tirée P en s'appuyant sur l'armature 19 et 21, pour être écartée de la deuxième structure fixe 17, 22, 28 et 31, de façon à ce que l'intervalle radial entre le premier outil supérieur 16 et le deuxième outil inférieur 17 soit réglé finement.

La présente invention n'est pas limitée aux modes de réalisation décrits et illustrés. De nombreuses modifications peuvent être réalisées, sans pour autant sortir du cadre défini par la portée du jeu de revendications.

Le moteur électrique d'entraînement 44 peut être remplacé par une mollette de réglage fin.

## Revendications

1. Procédé pour régler un intervalle radial entre deux outils cylindriques rotatifs de gaufrage (16, 17), dans un dispositif de gaufrage (14) comprenant:
- une armature (19, 21),
- une première structure (16, 24, 26, 27, 29), montée mobile en translation par rapport à l'armature (19, 21), et équipée avec un premier outil cylindrique rotatif (16), et
- une deuxième structure (17, 22, 28, 31), montée fixe sur l'armature (19, 21), et équipée avec un deuxième outil cylindrique rotatif (17),
comprenant les étapes consistant:
- à pousser (T) sur la première structure (16, 24, 26, 27, 29) pour la rapprocher de la deuxième structure (17,22,28,31), en s'appuyant sur l'armature (19, 21), de façon à ajuster un intervalle radial entre le premier et le deuxième outil (16, 17), et
- à tirer (P) sur la première structure (16,24,26,27,29) pour l'écarter de la deuxième structure (17, 22, 28, 31), en s'appuyant sur l'armature (19, 21), de façon à régler finement l'intervalle radial entre le premier et le deuxième outil (16,17).

2. Dispositif de gaufrage avec deux outils cylindriques rotatifs, comprenant:
- une armature (19, 21),
- une première structure (16, 24, 26, 27, 29), montée mobile en translation par rapport à l'armature (19,21), et équipée avec un premier outil cylindrique rotatif (16),
- une deuxième structure (17, 22, 28, 31), montée fixe sur l'armature (19, 21), et équipée avec un deuxième outil cylindrique rotatif (17),
- un organe de poussée (34), porté par l'armature (19, 21) et apte à pousser (T) la première structure (16, 24, 26, 27, 29) en direction de la deuxième structure (17,22,28,31), pour ajuster un intervalle radial entre le premier et le deuxième outil (16, 17), et
- des moyens de réglage de l'intervalle radial entre le premier et le deuxième outil (16, 17),
**caractérisé en ce que** les moyens de réglage comprennent un organe de tirage (40), porté par l'armature (19, 21), et apte à effectuer une traction sur la première structure (16,24,26,27,29) pour l'écarter de la deuxième structure (17, 22, 28, 31), de façon à régler finement l'intervalle radial entre le premier et le deuxième outil (16, 17).

3. Dispositif selon la revendication 2, **caractérisé en ce que** l'organe de tirage (40) comprend une première partie formant crochet (48) venant en prise avec une deuxième partie formant crochet complémentaire (47) présente sur la première structure (16, 24, 26, 27, 29).

4. Dispositif selon la revendication 3, **caractérisé en ce que** la première partie formant crochet (48) vient se loger dans une cavité (49) ménagée dans la deuxième partie formant crochet complémentaire (47).

5. Dispositif selon la revendication 3 ou 4, **caractérisé en ce que** la première partie formant crochet (48) présente une forme convexe mâle venant se loger dans et coopérer avec la deuxième partie formant crochet (47) présentant une forme concave femelle complémentaire.

6. Dispositif selon l'une quelconque des revendications 3 à 5, **caractérisé en ce que** la première partie formant crochet (48) est un renflement fixé à l'extrémité de l'organe de tirage (40).

7. Dispositif selon l'une quelconque des revendications 3 à 6, **caractérisé en ce que** la première partie formant crochet (48) possède une position réglable à l'extrémité de l'organe de tirage (40).

8. Dispositif selon l'une quelconque des revendications 3 à 7, **caractérisé en ce que** la deuxième partie formant crochet est un arceau (47), traversé par l'organe de tirage (40, 41), et solidarisé à la première structure (16, 24, 26, 27, 29).

9. Dispositif selon l'une quelconque des revendications 2 à 8, **caractérisé en ce que** l'organe de tirage (40) comprend une tige filetée (41), maintenue en rotation par l'armature (19, 21), la première partie formant crochet étant fixée à une extrémité de la tige (41).

10. Dispositif selon la revendication 9, **caractérisé en ce que** la tige (41) est entrainée en rotation par un moteur (44).

11. Dispositif selon l'une quelconque des revendications 2 à 8, **caractérisé en ce qu'**il comprend une butée réglable (39) délimitant une course maximale de l'organe de poussée (34) et un intervalle radial minimal.

12. Plieuse-colleuse, **caractérisée en ce qu'**elle comprend au moins un dispositif (14) selon l'une quelconque des revendications 2 à 11.

13. Plieuse-colleuse selon la revendication 12, **caractérisé en ce que** le dispositif (14) est installé dans un module de gaufrage (6), le dispositif (14) étant un dispositif de gaufrage de caractères braille.

## Patentansprüche

1. Verfahren zur Einstellung eines Radialspaltes zwischen zwei drehbaren zylindrischen Prägewerkzeuge (16, 17) in einer Prägeanlage (14), bestehend aus:
- einer Halterung (19, 21);
- einer ersten Struktur (16, 24, 26, 27, 29) in Bezug auf die Halterung (19, 21) verschiebbar beweglich montiert und ausgerüstet mit einem ersten drehbaren, zylindrischen Werkzeug (16) und
- einer zweiten Struktur (17, 22, 28, 31) fest an der Halterung (19, 21) montiert und mit einem zweiten drehbaren, zylindrischen Werkzeug (17) ausgestattet.
das die folgenden Schritte beinhaltet:
- Druck (T) auf die erste Struktur (16, 24, 26, 27, 29) auszuüben, um sie näher an die zweite Struktur (17, 22, 28, 31) zu bringen durch Drücken gegen die Halterung (19, 21), um so einen radialen Spalt zwischen dem ersten und dem zweiten Werkzeug (16, 17) einzustellen; und
- Zug (P) an der erste Struktur (16, 24, 26, 27, 29) auszuüben, um sie von der zweiten Struktur (17, 22, 28, 31) weg zu bewegen durch Drücken gegen die Halterung (19, 21), so dass die Feineinstellung des Radialspaltes zwischen dem ersten und zweiten Werkzeug (16, 17) ermöglicht wird. *

2. Prägeanlage mit zwei drehbaren, zylindrischen Werkzeugen, bestehend aus:
- einer Halterung (19, 21);
- einer ersten Struktur (16, 24, 26, 27, 29) in Bezug auf die Halterung (19, 21) verschiebbar beweglich montiert und ausgerüstet mit einem ersten drehbaren, zylindrischen Werkzeug (16) und
- einer zweiten Struktur (17, 22, 28, 31) fest an der Halterung (19, 21) montiert und ausgestattet mit einem zweiten drehbaren, zylindrischen Werkzeug (17).
- ein Druckorgan (34), befestigt an der Halterung (19, 21) und in der Lage Druck (T) auf die erste Struktur (16, 24, 26, 27, 29) auszuüben, um sie näher an die zweite Struktur (17, 22, 28, 31) zu bringen, um einen radialen Spalt zwischen dem ersten und dem zweiten Werkzeug (16, 17) einzustellen; und
- Mittel zur Einstellung des Radialspaltes zwischen dem ersten und dem zweiten Werkzeug (16, 17),
**dadurch gekennzeichnet, dass** diese Mittel ein Zugorgan (40) umfassen, befestigt an der Halterung (19, 21) und in der Lage einen Zug auf die erste Struktur (16, 24, 26, 27, 29) auszuüben, um sie von der zweiten Struktur (17, 22, 28, 31) weg zu bewegen, um so eine Feineinstellung des Radialspaltes zwischen dem ersten und zweiten Werkzeug (16, 17) vorzunehmen.

3. Vorrichtung gemäß Anspruch 2, **dadurch gekennzeichnet, dass** das Zugorgan (40) einen ersten Teil umfasst, der einen Haken (48) bildet und in einen zweiten Teil greift, der das Gegenhaken (47) dazu bildet und an der ersten Struktur (16, 24, 26, 27, 29) angeordnet ist.

4. Vorrichtung gemäß Anspruch 3, **dadurch gekennzeichnet, dass** der erste Teil, der einen Haken (48) bildet, in einer Aussparung (49) untergebracht ist, die im zweiten Teil vorgesehen ist, die den Gegenhaken (47) bildet.

5. Vorrichtung gemäß Anspruch 3 oder 4, **dadurch gekennzeichnet, dass** der erste Teil, der einen Haken (48) bildet, eine konvexe, Einsteckform hat, die in den zweiten Teil, der einen Haken (47) bildet passt, der eine komplementäre, konkave Aufnahmeform hat.

6. Vorrichtung gemäß irgendeinem der Ansprüche 3 bis 5, **dadurch gekennzeichnet, dass** der erste Teil, der einen Haken (48) bildet, eine Ausbuchtung ist, die am Ende des Zugorgans (40) befestigt ist.

7. Vorrichtung gemäß irgendeinem der Ansprüche 3 bis 6, **dadurch gekennzeichnet, dass** der erste Teil, der einen Haken (48) bildet, eine einstellbare Position am Ende des Zugorgans (40) aufweist.

8. Vorrichtung gemäß irgendeinem der Ansprüche 3 bis 7, **dadurch gekennzeichnet, dass** der zweite Teil, der einen Haken (47) bildet, einen Bügel formt, durch den das Zugorgan (40, 41) führt und der mit der ersten Struktur (16, 24, 26, 27, 29) fest verbunden wird.

9. Vorrichtung gemäß irgendeinem der Ansprüche 2 bis 8, **dadurch gekennzeichnet, dass** das Zugorgan (40) einen Gewindeschaft (41) umfasst, der durch der Halterung (19, 21) in Rotation gehalten wird, und wobei der erste Teil, der einen Haken bildet, ist an einem Ende des Schaftes (41) befestigt.

10. Vorrichtung gemäß Anspruch 9, **dadurch gekennzeichnet, dass** der Schaft (41) durch einen Motor (44) in Rotation angetrieben wird.

11. Vorrichtung gemäß irgendeinem der Ansprüche 2 bis 8, **dadurch gekennzeichnet, dass** sie einen einstellbaren Anschlag (39) umfasst, der einen maximalen Arbeitshub des Druckorgans (34) und einen minimalen Radialspalt bestimmt.

12. Falz- Klebe- Maschine, **dadurch gekennzeichnet, dass** sie mindestens eine Vorrichtung (14) gemäß irgendeinem der Ansprüche 2 bis 11 umfasst.

13. Falz- Klebe- Maschine gemäß Anspruch 12, **dadurch gekennzeichnet, dass** die Vorrichtung (14) in einem Prägemodul (6) installiert ist, bei der Vorrichtung (14) handelt es sich um eine Vorrichtung zum Prägen von Blindenschrift.

## Claims

1. Method for adjusting a radial spacing between two rotating cylindrical embossing tools (16, 17) in an embossing device (14) comprising:
- an armature (19, 21),
- a first structure (16, 24, 26, 27, 29) which is movably mounted in translation relative to the armature (19, 21) and which is provided with a first rotating cylindrical tool (16), and
- a second structure (17, 22, 28, 31) which is mounted in a fixed manner on the armature (19, 21) and which is provided with a second rotating cylindrical tool (17),
comprising the steps involving:
- pushing (T) on the first structure (16, 24, 26, 27, 29) in order to move it closer to the second structure (17, 22, 28, 31) by leaning on the armature (19, 21) in order to adjust a radial spacing between the first and second tool (16, 17), and
- pulling (P) on the first structure (16, 24, 26, 27, 29) in order to move it away from the second structure (17, 22, 28, 31) by leaning on the armature (19, 21) in order to finely adjust the radial spacing between the first and the second tool (16, 17).

2. Embossing device having two rotating cylindrical tools comprising:
- an armature (19, 21),
- a first structure (16, 24, 26, 27, 29) which is movably mounted in translation relative to the armature (19, 21) and which is provided with a first rotating cylindrical tool (16),
- a second structure (17, 22, 28, 31) which is fixedly mounted on the armature (19, 21) and which is provided with a second rotating cylindrical tool (17),
- a pushing member (34) which is carried by the armature (19, 21) and which is capable of pushing (T) the first structure (16, 24, 26, 27, 29) in the direction of the second structure (17, 22, 28, 31) in order to adjust a radial spacing between the first and second tool (16, 17), and
- means for adjusting the radial spacing between the first and second tool (16, 17), **characterized in that** the adjustment means comprise a pulling member (40) which is carried by the armature (19, 21) and which is capable of applying a traction to the first structure (16, 24, 26, 27, 29) in order to move it away from the second structure (17, 22, 28, 31) in order to finely adjust the radial spacing between the first and the second tool (16, 17).

3. Device according to Claim 2, **characterized in that** the pulling member (40) comprises a first portion which forms a hook (48) and which moves into engagement with a second portion which forms a complementary hook (47) which is present on the first structure (16, 24, 26, 27, 29).

4. Device according to Claim 3, **characterized in that** the first portion which forms a hook (48) is accommodated in a cavity (49) which is provided in the second portion which forms a complementary hook (47).

5. Device according to Claim 3 or 4, **characterized in that** the first portion which forms a hook (48) has a male convex shape which is accommodated in and which cooperates with the second portion which forms a hook (47) which has a complementary female concave shape.

6. Device according to any one of Claims 3 to 5, **characterized in that** the first portion which forms a hook (48) is a protuberance which is fixed to the end of the pulling member (40).

7. Device according to any one of Claims 3 to 6, **characterized in that** the first portion which forms a hook (48) has a position which can be adjusted at the end of the pulling member (40).

8. Device according to any one of Claims 3 to 7, **characterized in that** the second portion which forms a hook is a curved member (47) through which the pulling member (40, 41) extends and which is fixedly joined to the first structure (16, 24, 26, 27, 29).

9. Device according to any one of Claims 2 to 8, **characterized in that** the pulling member (40) comprises a threaded rod (41) which is fixed in rotation by the armature (19, 21), the first portion which forms a hook being fixed to an end of the rod (41).

10. Device according to Claim 9, **characterized in that** the rod (41) is rotatably driven by a motor (44).

11. Device according to any one of Claims 2 to 8, **characterized in that** it comprises an adjustable stop (39) which delimits a maximum travel path of the pushing member (34) and a minimum radial spacing.

12. Folder-gluer, **characterized in that** it comprises at least one device (14) according to any one of Claims 2 to 11.

13. Folder-gluer according to Claim 12, **characterized in that** the device (14) is installed in an embossing module (6), the device (14) being a device for embossing Braille characters.
